# EUROPÄISCHE PATENTSCHRIFT

(11) **EP 2 880 216 B1**
(45) Veröffentlichungstag und Bekanntmachung des Hinweises auf die Patenterteilung: **21.06.2023**
(21) Anmeldenummer: 13745132.4
(22) Anmeldetag: 06.08.2013
(51) Int. Cl.: D21F 3/02, D21F 3/04, D21F 9/02, D21F 11/00, D21F 11/02, D21F 11/04, D21F 11/14

(54) **MASCHINE ZUR HERSTELLUNG EINER FASERSTOFFBAHN MIT EINEM SCHRÄGBAND-FORMER UND EINER ENTWÄSSERUNGSVORRICHTUNG**
MACHINE FOR PRODUCING A FIBROUS WEB, COMPRISING AN INCLINED WIRE FORMER AND A DRAINAGE DEVICE
MACHINE PERMETTANT DE FABRIQUER UNE BANDE DE MATIÈRE FIBREUSE AU MOYEN D'UN DISPOSITIF DE FORMATION À BANDE OBLIQUE ET D'UN DISPOSITIF D'ÉLIMINATION D'EAU

(30) Priorität: 06.08.2012 DE 102012213873
(43) Veröffentlichungstag der Anmeldung: 10.06.2015
(73) Patentinhaber: Voith Patent GmbH, 89522 Heidenheim (DE)
(72) Erfinder: AFFLERBACH, Klaus, 52134 Herzogenrath (DE)
(74) Vertreter: Voith Patent GmbH - Patentabteilung
(86) Internationale Anmeldenummer: PCT/EP2013/066476
(87) Internationale Veröffentlichungsnummer: WO 2014/023728

(56) Entgegenhaltungen:
- EP-A1- 1 862 586
- WO-A2-2005/075736
- DE-A1- 2 437 611
- DE-A1-102008 054 990
- US-A- 2 488 700

## Beschreibung

Die vorliegende Erfindung betrifft eine Faserstoffbahn-Bildungsvorrichtung mit einem Schrägband-Former, einem Schrägband-Stoffauflauf und einer Entwässerungsvorrichtung. Des Weiteren betrifft die Erfindung eine Maschine zur Herstellung einer Faserstoffbahn mit einer derartigen Faserstoffbahn-Bildungsvorrichtung sowie die Verwendung einer derartigen Entwässerungsvorrichtung in einer Maschine zur Herstellung einer Faserstoffbahn.

Mit einer Faserstoff-Bildungsvorrichtung, die einen Schrägband-Former und einen Schrägband-Stoffauflauf aufweist, können spezielle Faserstoffbahn-Produkte, wie beispielsweise Langfaserpapiere, Nassvliese oder Filtermedien für die unterschiedlichsten Einsatzbereiche hergestellt werden. Vorteilhaft an der Schrägband-Technik ist dabei die Möglichkeit der Ausbildung von voluminösen Faserstoffbahn-Produkten, die sich hervorragend u. a. für die zuvor beschriebenen Einsatzgebiete eignen. Üblicherweise wird dabei mittels eines Schrägband-Stoffauflaufes eine Faserstoffsuspension mit vergleichsweise geringem Faserstoffgehalt auf einen schräg zur Horizontalen verlaufenden Teilabschnitt eines Transportbandes aufgebracht. In Laufrichtung der Faserstoffbahn nach dem Schrägband-Stoffauflauf muss nun diese aus der Faserstoffsuspension entstehende Faserstoffbahn sukzessive entwässert werden. Dies gelingt durch Entwässerungselemente, wie beispielsweise Saugkästen, gravimetrische Abstreifer, Saugwalzen oder dergleichen. Ab einem vorbestimmten Trockengehalt kann dann eine endgültige Trocknung in konventionellen Trockenpartien oder mittels der TAD-Trocknung (Through-Air-Drying) vorgenommen werden. Pressenpartien werden bei den Schrägband-Produkten üblicherweise selten eingesetzt, um die voluminöse Struktur der Schrägband-Produkte soweit wie möglich zu erhalten. Bei der Trocknung in konventionellen Trockenpartien ist jedoch nur mit relativ hohem technologischem Aufwand eine ausreichende Trocknung der Faserstoffbahn zu erreichen und zudem wird dadurch die Herstellung der Faserstoffbahn verteuert. Dies trifft ebenso für die TAD-Trocknung zu, da in diesem Fall mittels eines hohen Fluidmassenstromes die Trocknung vorgenommen wird, was wiederum zu einer Erhöhung der Produktionskosten führt. Zudem kann bei beiden Verfahren ein geforderter Aufbau der Faserstoffbahn, insbesondere für spezielle Einsatzbereiche, nicht oder nur unzureichend erreicht werden.

Eine Faserstoffbahn-Bildungsvorrichtung nach dem Oberbegriff von Anspruch 1 ist aus der Druckschrift US 2 488 700 A bekannt. Darüber hinaus sei auch noch auf die Druckschriften EP 1 862 586 A1, WO 2005/075736 A2 und DE 10 2008 054990 A1 hingewiesen.

Die vorliegende Erfindung beschäftigt sich mit dem Problem, für eine Faserstoffbahn-Bildungsvorrichtung, für eine Maschine zur Herstellung einer Faserstoffbahn mit einer derartigen Faserstoffbahn-Bildungsvorrichtung und für eine Verwendung einer derartigen Entwässerungsvorrichtung in einer Maschine zur Herstellung einer Faserstoffbahn eine verbesserte oder zumindest eine alternative Ausführungsform anzugeben, die sich insbesondere durch eine effizientere und kostengünstigere Trocknung bzw. Entwässerung und insbesondere durch eine Möglichkeit für einen alternativen Aufbau der Faserstoffbahn auszeichnet.

In einem Aspekt der Erfindung wird somit vorgeschlagen, eine Faserstoffbahn-Bildungsvorrichtung mit einem Schrägband-Former, einem Schrägband-Stoffauflauf und einer Entwässerungsvorrichtung vorzusehen, wobei der Schrägband-Former zumindest ein die Faserstoffbahn in Laufrichtung derselben transportierendes Transportband mit einem schräg zur Horizontalen verlaufenden Teilabschnitt aufweist, in dem der Schrägband-Stoffauflauf angeordnet ist, mittels dem eine Faserstoffsuspension auf das Transportband aufgebracht werden kann. Dabei weist die Entwässerungsvorrichtung eine Walze, ein an der Walze anliegendes Entwässerungsband und ein gegen die Walze pressendes Pressband auf, wobei die Faserstoffbahn im Bereich der Entwässerungsvorrichtung zwischen dem Entwässerungsband und dem Pressband angeordnet ist. Schrägband-Former beziehungsweise Schrägband-Stoffauflauf werden auch als Schrägsiebformer beziehungsweise Schrägsiebstoffauflauf bezeichnet und sollen daher gleichbedeutend verstanden werden.

Zweckmäßigerweise ist zumindest eines der Bänder aus der Gruppe Transportband, Entwässerungsband und Pressband permeabel, insbesondere für Fluide, wie Gase und/oder für Flüssigkeiten.

Vorteilhaft kann mit einer derartigen Entwässerungsvorrichtung innerhalb der Faserstoffbahn-Bildungsvorrichtung eine sanfte und effiziente Entwässerung der Faserstoffbahn vorgenommen werden, sodass eine der Faserstoffbahn-Bildungsvorrichtung nachfolgende Trockenvorrichtung geringer dimensioniert werden kann. Dadurch kann insgesamt die Trocknung effizienter und kostengünstiger vorgenommen werden. Zudem ist durch die sanfte mechanische Pressung mittels des Pressbandes eine Entwässerung unter zumindest teilweisem Erhalt der voluminösen Struktur der Faserstoffbahn möglich. Dadurch gelingt eine effiziente und kostengünstige Herstellung der Faserstoffbahn unter Erhalt einer voluminösen Struktur.

Dabei beruht die Entwässerungswirkung der Entwässerungsvorrichtung auf dem sanften Verpressen der Faserstoffbahn zwischen dem Pressband und dem Entwässerungsband, wodurch zumindest teilweise das Faserstoffbahn-Fluid in das Entwässerungsband übergeht und unter anderem deshalb eine Entwässerung der Faserstoffbahn stattfindet.

Dabei versteht man unter einem Schrägband-Stoffauflauf einen Stoffauflauf, der eine Faserstoffsuspension auf dem schräg zur Horizontalen verlaufenden Teilabschnitt des die Faserstoffbahn in Laufrichtung transportierenden Transportbandes aufbringt. Im Gegensatz zu Stoffaufläufen, die aus einer Düse unter erhöhten Druck einen Faserstoffsuspensions-Freistrahl beispielsweise auf ein Langsieb aufspritzen oder in einen Spalt zwischen zwei Sieben einspritzen, wird die aus dem Schrägband-Stoffauflauf austretende Faserstoffsuspension üblicherweise durch seitliche Begrenzungen über dem Transportbahn fixiert und von demselben, in Laufrichtung zumindest teilweise mitgeführt. Zur Beurteilung, ob ein Schrägband-Stoffauflauf bzw. ein Schrägband-Former im weiteren Sinne vorliegt, wird hauptsächlich die Ausführungsform des Stoffauflaufs betrachtet. Im engeren Sinne ist zusätzlich dazu der Teilabschnitt, in dem der Schrägband-Stoffauflauf angeordnet ist, schräg zur Horizontalen ausgerichtet. Dabei kann der Schrägband-Stoffauflauf 1-, 2-, 3-, 4-, 5- oder 6-schichtig ausgebildet sein. Im Falle einer mehrschichtigen Ausbildung werden dabei zumindest zwei übereinanderliegende Schichten mit einer unterschiedlichen Faserstoffsuspension auf das Transportband aufgebracht. An dem schräg zur Horizontalen verlaufenden Teilabschnitt des Transportbandes können gegenüber dem Schrägband-Stoffauflauf ein oder mehrere Entwässerungselemente, wie beispielsweise Saugkästen oder gravimetrische Entwässerungselemente, angeordnet sein, mit der die Faserstoffsuspension zur Faserstoffbahn entwässert werden kann. Dabei kann der Übergang von der Faserstoffsuspension zur Faserstoffbahn fließend ausgestaltet sein. Üblicherweise ist die Faserstoffbahn dann ausgebildet, wenn die einzelnen Fasern des Faserstoffbahn-Materials infolge der Entwässerung immobilisiert sind, das heißt der Trockengehalt der Faserstoffbahn liegt am Immobilisationspunkt dabei im Bereich größer als 3% (entspricht 30 g/l), insbesondere größer als 4% (entspricht 40 g/l).

Die durch den Schrägband-Stoffauflauf auf das Transportband aufgetragene, gesamte Schichthöhe der Faserstoffsuspension ist bei Schrägband-Formern sehr hoch und beträgt mehr als 50 mm, insbesondere mehr als 100 mm und in praktischen Fällen sogar mehr als 300 mm. Bei mehrschichtiger Fahrweise sind die Schichthöhen der Einzelschichten entsprechend kleiner.

Die den Schrägband-Stoffauflauf verlassende Faserstoffsuspension besitzt eine sehr geringe Feststoffkonzentration um die Faserstoffe gleichmäßig zu dispergieren und zu formieren. Die Feststoffkonzentration beträgt am Beginn des Transportbandes, welches das Formiersieb bildet, weniger als 5 g/l, vorzugsweise weniger als 2g/l und in manchen Fällen sogar weniger als 0,8 g/l. Der unterste Wert kann bei 0,1 g/l liegen. Diese niedrigen Feststoffkonzentrationen führen zu den oben erwähnten hohen Schichthöhen. Der Vorteil ist eine homogene Dispergierung der Feststoffe und eine sanfte, langsame Entwässerung, welche durch den schrägen Verlauf des Schrägbandformers begünstigt wird. Dies führt zu einer voluminösen Faserstoffbahn am Ende des Immobilitätspunktes.

Ein Schrägband-Former weist dabei ein Transportband auf, mittels dem die Faserstoffbahn in Laufrichtung transportiert werden kann. Dabei ist zumindest ein schräg zur Horizontalen verlaufender Teilabschnitt vorgesehen, in dem auch der Schrägband-Stoffauflauf angeordnet ist und die Faserstoffsuspension auf das Transportband aufbringt. Zwischen dem Schrägband-Stoffauflauf und der Entwässerungsvorrichtung können weitere Entwässerungselemente, wie beispielsweise Saugkästen, Saugwalzen, gravimetrische Abstreifer oder dergleichen angeordnet sein. Mittels dieser Entwässerungselemente kann eine Vorentwässerung der Faserstoffbahn vorgenommen werden, sodass die Entwässerungsleistung der Entwässerungsvorrichtung optimiert werden kann.

Unter Bändern, wie zuvor und nachfolgend beschrieben, sind Siebe, Gewebe, Gestricke, Gewirre, Gewirke, Filze, Vliese, Fabrics oder dergleichen, ggf. endlos bzw. als Schleife ausgebildet zu verstehen, die über Führungswalzen geführt und/oder durch zumindest eine Führungswalze angetrieben werden. Im weiteren Sinn ist von dem Begriff Band auch ein flexibler Walzenbezug umfasst.

Die Faserstoffsuspension weist zumindest einen hauptsächlich wassersuspendierten Faserstoff auf. Ggf. können auch Füllstoffe und Additive, sowie Hilfsstoffe der Faserstoffsuspension beigefügt sein. Als Faserstoffe können beliebige Arten von Fasern aus den unterschiedlichsten Materialien und in einer beliebigen Mischung verwendet werden. So ist es denkbar, beispielsweise Kunststofffasern, Aramidfasern, Glasfasern, Carbonfasern, Zellstofffasern aus Holz, Baumwolle und anderen Pflanzen, Wolle und andere tierische Fasern, Metallfasern oder dergleichen zu verwenden. Üblicherweise werden bei der Schrägband-Technologie vorrangig Langfasern verwendet, aber es ist auch denkbar, dass ein Langfaser-/Kurzfaser-Gemisch in unterschiedlicher prozentualer Zusammensetzung zum Einsatz kommt. Bei zumindest teilweisem Einsatz von Zellstofffasern oder anderen Naturfasern ist deren Länge größer als 2 mm, insbesondere größer als 3 mm oder sogar zweckmäßigerweise größer als 4 mm. Bei zumindest teilweisem Einsatz von beispielsweise oben aufgeführten Synthetikfasern ist deren Länge größer als 4 mm, insbesondere größer als 5 mm.

In einem praktischen Fall werden zweischichtige Faserstoffbahnen mit einer flächenbezogenen Gesamtmasse im Bereich von 15 g/m² bis 250 g/m² hergestellt. Hierbei umfasst die Grundschicht zwischen 50% und 85%, insbesondere 70% bis 80% Zellstofffasern. Die Deckschicht hingegen umfasst 15% bis 35%, insbesondere 22% bis 28% Synthetikfasern, wie beispielsweise Polypropylenfasern. Dabei ist die Anordnung so gewählt, dass die Grundschicht direkt mit dem Transportband in Berührung kommt. Die Entwässerung der Deckschicht erfolgt zumindest bis zum Immobilitätspunkt durch die Grundschicht hindurch. In der Entwässerungsvorrichtung kommt die Deckschicht in direkten Kontakt mit dem Entwässerungsband. Dort erfolgt die weitere Entwässerung der Grundschicht zumindest teilweise durch die Deckschicht hindurch.

Unter der Laufrichtung der Faserstoffbahn in der Faserstoffbahn-Bildungsvorrichtung bzw. in der Maschine zur Herstellung einer Faserstoffbahn ist die Richtung und Orientierung zu verstehen, in der die Faserstoffbahn durch die Faserstoffbahn-Bildungsvorrichtung bzw. die Maschine transportiert wird. Dabei ist die Laufrichtung gegebenenfalls tangential zu bestimmen. Im Gegensatz hierzu ist unter der Maschinenlaufrichtung die Produktionsrichtung, das heißt die Richtung zwischen Anfang und Ende der Faserstoffbahn-Bildungsvorrichtung zu verstehen.

Erfindungsgemäß ist das Transportband im Bereich der Entwässerungsvorrichtung zwischen dem Entwässerungsband und dem Pressband angeordnet.

Durch eine derartige Anordnung des Transportbandes verbleibt die zuvor auf das Transportband aufgebrachte Faserstoffbahn während des Durchlaufens durch die Entwässerungsvorrichtung auf dem Transportband, so dass ein geringerer konstruktiver Aufwand im Bereich der Faserstoffbahn-Bildungsvorrichtung notwendig ist.

Des Weiteren kann die Entwässerungsvorrichtung eine die Walze in Umfangsrichtung teilweise umgebende Blashaube zur Beaufschlagung zumindest einer von der Blashaube umgebenden Blaszone der Walze mit einem Fluid aufweisen. Die Blashaube kann der Walze in Umfangsrichtung auf einer Umfangslänge, das heißt Kreisbogenlänge des gedachten Kreissektors, von 1m bis 3m, vorzugsweise von 1,3 m bis 2 m zugeordnet sein. Der entsprechende Kreissektorwinkel der Blashaube liegt zwischen 50° bis 270°, insbesondere zwischen 80° und 200° und beispielsweise zwischen 90° und 120°.Die Blaszone kann der Umfangslänge der Blashaube entsprechen. Es ist jedoch auch denkbar, dass die Blaszone nur einen Teilbereich der der Blashaube zugeordneten Umfangslänge umfasst. Dieser Teilbereich kann zwischen 50% und 100% der der Blashaube zugeordneten Umfangslänge liegen. Der Durchmesser der Walze ist größer als 1m, vorzugsweise liegt er im Bereich zwischen 1,2 m und 5 m, insbesondere zwischen 1,5 m und 2,5 m.

Die Blaszone kann durch eine Prallströmungsvorrichtung gebildet sein.

Vorzugsweise wird die Blashaube mit einem unter Überdruck stehenden Fluid versorgt.

Vorteilhaft kann durch die Blashaube zum einen die zwischen der Blashaube und der Walze angeordnete Faserstoffbahn zum einen durch die Fluidstrom-Trocknung und zum anderen durch das Verdrängen des Faserstoffbahn-Fluids durch den Fluidstrom in das Entwässerungsband entwässert werden. Dabei kann durch die Blashaube die Entwässerungswirkung des Pressbandes verstärkt und unterstützt werden. Dabei kann als Fluid Luft, erhitzte Luft, insbesondere überhitzter, Dampf oder dergleichen verwendet werden.

Des Weiteren kann die Entwässerungsvorrichtung eine zusätzlich, in Laufrichtung nach der Walze angeordnete Pressvorrichtung aufweisen.

Auch mittels dieser Pressvorrichtung, die beispielsweise aus zwei Presswalzen bestehen kann, zwischen denen das Transportband, das Entwässerungsband, sowie die dazwischen angeordnete Faserstoffbahn durchgeführt werden, kann vorteilhaft eine weitere Entwässerung der Faserstoffbahn vorgenommen werden. Dabei unterstützt die zusätzliche Pressvorrichtung den teilweisen Übergang des verbliebenen Faserstoffbahn-Fluides in das Entwässerungsband.

Des Weiteren kann die Entwässerungsvorrichtung eine Positionierung in Laufrichtung nach dem Schrägband-Stoffauflauf aufweisen, wobei zwischen dem Schrägband-Stoffauflauf und der Entwässerungsvorrichtung zumindest ein Entwässerungselement angeordnet ist.

Vorteilhaft kann durch eine derartige Positionierung, zumindest eines weiteren Entwässerungselementes, die Entwässerungsleistung der Faserstoffbahn-Bildungsvorrichtung optimiert werden. Zudem kann durch ein derartiges weiteres Entwässerungselement die Faserstoffbahn auf einen vordefinierten Trockengehalt verbracht werden, bevor sie in die Entwässerungsvorrichtung gelangt.

Des Weiteren kann die Entwässerungsvorrichtung in Laufrichtung nach einer Umlenkwalze derart positioniert sein, dass zwischen der Umlenkwalze und der Entwässerungsvorrichtung zumindest ein Entwässerungselement angeordnet ist. Dabei begrenzt die Umlenkwalze den schräg zur Horizontalen verlaufenden Teilabschnitt in Laufrichtung und in Laufrichtung nach der Umlenkwalze kann die Faserstoffbahn derart angeordnet sein, dass die Laufrichtung und die Gravitationsrichtung einen spitzen Winkel α einschließen.

Vorteilhaft kann durch eine derartige Positionierung eines weiteren, vorzugsweise besaugten Entwässerungselementes zum einen die Faserstoffbahn weiter entwässert werden und zum anderen ein vorbestimmter Trockengehalt der Faserstoffbahn vor Eintritt in die Entwässerungsvorrichtung, beispielsweise größer als 14%, insbesondere größer als 15%, erreicht werden. Zudem kann vorteilhaft ein in Laufrichtung nach der Umlenkwalze angeordnetes Entwässerungselement bei einer Orientierung der Laufrichtung unter einem spitzen Winkel zur Gravitationsrichtung ein Ablösen der Faserstoffbahn von dem Transportband verhindern. Mit anderen Worten kann verhindert werden, dass die Faserstoffbahn von dem Transportband herunterfällt, wenn die die Faserstoffbahn kopfüber an dem Transportband geführt wird.

Weiterhin kann die Entwässerungsvorrichtung in Maschinenlaufrichtung, vorzugsweise in Laufrichtung direkt vor der Übergabestelle der Faserstoffbahn an eine der Faserstoffbahn-Bildungsvorrichtung in Laufrichtung nachfolgenden Trocknungsvorrichtung positioniert sein.

Vorteilhaft kann durch eine derartige Positionierung der Entwässerungsvorrichtung direkt vor der Übergabestelle zur Trocknungsvorrichtung mittels der Entwässerungsvorrichtung der gewünschte und geforderte Trockengehalt der Faserstoffbahn für die Trocknungsvorrichtung eingestellt werden.

Weiter kann die Entwässerungsvorrichtung auch derartig positioniert werden, dass die Umlenkwalze die Walze der Entwässerungsvorrichtung ist.

Dadurch kann vorteilhaft ein derart hoher Trockengehalt erreicht werden, dass eine Ablösung der Faserstoffbahn in Laufrichtung nach der Umlenkwalze gerade in den Bereichen der Faserstoffbahn-Bildungsvorrichtung vermieden werden kann, in denen die Faserstoffbahn nicht mehr oben auf dem Transportband aufliegt, sondern kopfüber an dem Transportband angeordnet ist.

Des Weiteren kann die Entwässerungsvorrichtung derartig positioniert sein, dass die Faserstoffbahn an dem Entwässerungsband anliegt und das Transportband an dem Pressband anliegt.

Durch eine derartig vorteilhafte Positionierung der Faserstoffbahn zwischen dem Transportband und dem Entwässerungsband gelingt ein besonders schneller und ausreichend großer Übergang des Faserstoffbahn-Fluides in das Entwässerungsband, wenn das Pressband das Sandwich aus Transportband, Faserstoffbahn und Entwässerungsband an die Walze presst. Mit dieser Anordnung kann die Entwässerung der Faserstoffbahn besonders effektiv gestaltet werden. Zudem kann eine ggf. vorhandene Strukturierung des Transportbandes weiter auf die Faserstoffbahn einwirken.

Weiter kann das Transportband eine zur Faserstoffbahn hin orientierte, strukturierte Oberfläche, zur Strukturierung und/oder zur Vermeidung der Pressung von Teilbereichen (Schutzbereiche) der Faserstoffbahn aufweisen.

Mit einer derartig strukturierten Oberfläche, die Kavitäten bzw. Schutzbereiche und Erhebungen bzw. Pressbereiche aufweist, kann ein geforderter Aufbau bzw. eine Profilierung und Strukturierung der Faserstoffbahn erreicht werden, die vorteilhaft Schutzbereiche mit einer erhöhten Ansammlung von Faserstoffbahn-Material und einer voluminösen Struktur, sowie Pressbereiche mit einer gepressten Struktur und einer erhöhten strukturellen Festigkeit aufweisen. Damit kann die fertiggestellte Faserstoffbahn in den Schutzbereichen eine höhere Luftdurchlässigkeit bei gleichzeitiger stärkerer Reinigungswirkung aufgrund des angesammelten Faserstoffbahn-Materials aufweisen. Ein derartiger Aufbau der Faserstoffbahn ist insbesondere bei Filtermedien gefordert, um die Filterwirkung zu erhöhen. Dies ist im Vergleich zur TAD-Trocknung, die derzeit unter anderem bei der Schrägband-Technik eingesetzt wird, eine deutliche Verbesserung, da bei der TAD-Trocknung aufgrund des Verfahrens in den Schutzbereichen bzw. Kavitäten eine Ausdünnung des Faserstoffbahn-Materials aufgrund eines Stretching-Effektes eintreten kann. Demzufolge können mit TAD-Trocknung hergestellte Faserstoffbahnen voluminöse Bereiche mit geringem Faserstoff-Gehalt aufweisen, so dass derartig hergestellte Faserstoffbahnen weniger gut als Filtermedien geeignet sind.

Die Kavitäten bzw. Schutzbereiche der Oberfläche des strukturierten Transportbandes weisen eine Tiefe von größer als 0,5mm, vorzugsweise größer als 0,7mm, insbesondere von mehr als 1mm auf.

Weiterhin kann das Transportband eine strukturierte Oberfläche mit einem Pressbereich von <40%, bezogen auf 100 % einer gedachten, gegenüber der strukturierten Oberfläche angeordneten planaren Referenzfläche, aufweisen. Es ist auch denkbar, dass die strukturierte Oberfläche einen Pressbereich von 10-30 %, ggf. von 10-25 %, insbesondere von 15-25 % und beispielsweise von 15-20 % aufweist.

Vorteilhaft kann durch einen derartig bemessenen Pressbereich eine gewünschte strukturelle Festigkeit der Faserstoffbahn erreicht werden, sodass die voluminösen Schutzbereiche durch die einfassenden Pressbereiche geschützt und fixiert werden. Dabei kann auch eine gewünschte Reißfestigkeit, insbesondere gegenüber Druckbeaufschlagung erreicht werden.

Weiterhin kann das Transportband eine strukturierte Oberfläche mit einem Schutzbereich von >60%, bezogen auf 100 % einer gedachten, gegenüber der strukturierten Oberfläche angeordneten planaren Referenzfläche, aufweisen. Es ist auch denkbar, dass die strukturierte Oberfläche einen Schutzbereich von 70-90 %, ggf. von 75-90 %, insbesondere von 75-85 % und insbesondere von 80-85 % aufweist.

Vorteilhaft kann mit einem derartig großzügig bemessenen Schutzbereich, vorzugsweise in Verbindung mit der großen Tiefe der Schutzbereiche, ein hoher voluminöser Anteil erreicht werden, der eine hohe Luftdurchlässigkeit bei gleichzeitiger hervorragender Absorptionsfähigkeit aufweist.

Weiterhin kann das Transportband einen derartig schräg zur Horizontalen verlaufenden Teilabschnitt aufweisen, dass der Teilabschnitt zur Horizontalen unter einem spitzen Winkel von im Wesentlichen größer 0° bis 45° verläuft. Dabei ist auch ein spitzer Winkel von 5° bis 45° vorteilhaft, insbesondere von 10-40°, ggf. von 10-30°, von 15-25° und beispielsweise von 20+/-3°denkbar.

Durch einen derartig schräg verlaufenden Teilabschnitt kann die Faserstoffsuspension optimal auf das Transportband aufgebracht werden, vor allem hinsichtlich eines mehrschichtig ausgebildeten Stoffauflaufes, sodass sich die einzelnen Schichten der Faserstoffsuspension nur unwesentlich zueinander vermischen und ein mehrschichtiger Aufbau der Faserstoffbahn möglich wird.

Des Weiteren kann die Walze der Entwässerungsvorrichtung als Saugwalze ausgebildet sein.

Vorteilhaft kann durch die Ausbildung der Walze als Saugwalze additional zu dem Pressen mit dem Pressband und ggf. Blasen mit der Blashaube das Faserstoffbahn-Fluid zumindest teilweise auch durch Saugen mittels der Saugwalze in das Entwässerungsband überführt werden. Dadurch kann die Entwässerungsleistung der Entwässerungsvorrichtung weiter vergrößert werden. Ggf. kann zumindest teilweise auch Faserstoffbahn-Fluid aus dem Entwässerungsband abgesaugt werden.

Vorzugsweise strömt das Fluid der Blashaube in folgender Reihenfolge zuerst durch das Pressband, durch das Transportband, durch die Faserstoffbahn und durch das Entwässerungsband in die eine Saugzone aufweisende Saugwalze.

Weiterhin kann die Walze als Saugwalze ausgebildet sein, mit einer sich in Umfangsrichtung teilweise erstreckenden Saugzone, wobei ein in Walzenumfangsrichtung ermittelter Saugzonenwinkel einen Wert von zwischen 50° bis 270°, insbesondere zwischen 80° und 200° und beispielsweise zwischen 90° und 120°.Dabei kann der Blaszonen-Winkel auch einen Wert von 50° bis 270°, ggf. von 80° bis 200°, insbesondere von 90° bis 120°, aufweisen.

Der Saugzonenwinkel ist vorzugsweise größer als der Blaszonenwinkel.

In einem praktischen Fall ist der Saugzonenwinkel größer als der entsprechende Kreissektorwinkel der die Walze teilweise umgebenden Blashaube.

Weiterhin ist es von Vorteil, wenn die in Umfangsrichtung der Walze sich erstreckende Sauglänge der Saugzone größer 300mm vorzugsweise größer als 800mm beträgt. Vorzugsweise liegt die Sauglänge im Bereich zwischen 300mm und 2500mm. Bei einem Walzendurchmesser von 1,4m beträgt die Sauglänge beispielsweise 1300mm.

Durch die Ausbildung der Saugwalze als Saugzonenwalze kann die Entwässerungsvorrichtung hinsichtlich des zu erzeugenden Vakuums geringer dimensioniert werden und zudem das damit verringerbare Vakuum zielgerichtet in der Saugzone eingesetzt werden.

Erfindungsgemäß ist das Entwässerungsband als Filz ausgebildet.

Vorteilhaft bei der Ausbildung als Filz ist die hohe und gute Aufnahmefähigkeit von Faserstoffbahn-Fluid aus der Faserstoffbahn. Zudem kann der Filz zumindest teilweise durch das Pressband komprimiert werden, sodass bei nachlassendem Pressdruck aufgrund der Entspannung des Filzes weiter Faserstoffbahn-Fluid aus der Faserstoffbahn in den Filz übergehen kann.

Des Weiteren kann das Entwässerungsband eine durch eine Umschlingung um die Walze definierte Entwässerungszone aufweisen mit einem in Walzenumfangsrichtung ermittelten Entwässerungszonen-Winkel von 10° bis 270°. Dabei kann der Entwässerungszonen-Winkel auch einen Wert von zwischen 50° bis 270°, insbesondere zwischen 80° und 200° und beispielsweise zwischen 90° und 120° aufweisen.

Dieser Entwässerungszonenwinkel ist vorzugsweise größer als der Kreissektorwinkel der die Walze teilweise umgebenden Blashaube und größer als der Blaszonenwinkel.

Der Saugzonenwinkel ist vorzugsweise größer als der Entwässerungszonenwinkel.

Vorteilhaft kann durch einen derartigen Entwässerungszonen-Winkel, die Entwässerungsstrecke ausreichend groß gestaltet werden. Dadurch kann beispielsweise das anzulegende Vakuum der als Saugwalze ausgebildeten Walze verringert werden oder der Durchmesser der Walze reduziert werden.

Des Weiteren kann das Pressband eine Bandspannung von 10-80 kN/m aufweisen. Dabei kann die Bandspannung auch 15-65 kN/m, ggf. 20-60 kN/m, insbesondere 20-55 kN/m und beispielsweise 30-50 kN/m betragen.

Vorteilhaft kann durch eine derartige Bandspannung die gewünschte sanfte mechanische Verpressung der Faserstoffbahn unter zumindest teilweisem Erhalt der voluminösen Struktur erreicht werden.

Des Weiteren kann das Pressband einen rechnerischen, d.h. einen mit der Spannung des Pressbandes und dem Durchmesser der Walze ermittelten Anpressdruck an die Walze von mehr als 20kPa aufweisen. Dabei ist auch denkbar, dass der Anpressdruck mehr als 35kPa, ggf. mehr als 45kPa, insbesondere mehr als 60kPa und ggf. mehr als 80kPa beträgt.

Durch die Gestaltung der Anordnung der Entwässerungsvorrichtung und der Struktur des Transportbandes ist der Pressdruck im Bereich der Schutzbereiche auf die Faserstoffbahn wesentlich kleiner und im Bereich der die Schutzbereiche umgebenden Pressbereiche wesentlich höher als die oben angegebenen rechnerischen Anpressdrücke.

Vorteilhaft kann durch einen derartigen Anpressdruck die voluminöse Struktur der Faserstoffbahn zumindest teilweise auch während der Entwässerung durch die Entwässerungsvorrichtung erhalten werden.

Des Weiteren kann das Pressband eine offene Fläche von mindestens 25%, bezogen auf 100% einer gedachten, gegenüber dem Pressband angeordneten planaren Referenzfläche, aufweisen. Dabei kann die offene Fläche mindestens 50%, ggf. von mindestens 70%, insbesondere von mindestens 75% und beispielsweise von mindestens 80% betragen.

Vorteilhaft kann durch eine derartig große offene Fläche, insbesondere unter Verwendung einer Blashaube, das durch die Blashaube beaufschlagte Fluid auf die Faserstoffbahn bzw. das Transportband wirken, sodass durch den Blaseffekt das Faserstoffbahn-Fluid verstärkt in das Entwässerungsband übergeht oder zumindest teilweise von dem Fluidstrom mitgeführt bzw. mitgerissen wird.

Weiterhin kann das Pressband eine Pressfläche von mindestens 10% bezogen auf 100 % einer gedachten, gegenüber dem Pressband angeordneten planaren Referenzfläche, aufweisen. Dabei ist es auch denkbar, dass die Pressfläche maximal 50%, ggf. maximal 30%, insbesondere maximal 25% und beispielsweise maximal 20% beträgt.

Vorteilhaft kann aufgrund einer derartig bemessenen Pressfläche eine ausreichende und gleichmäßige Übertragung des durch das Pressband aufgebauten Anpressdruckes auf beispielsweise das Transportband übertragen werden, sodass ein gleichmäßiges Pressen der Faserstoffbahn möglich wird.

Weiterhin kann das Pressband eine durch eine Umschlingung um die Walze definierte Presszone mit einem in Walzenumfangsrichtung ermittelten Presszonen-Winkel von 10° bis 270° aufweisen. Dabei kann der Presszonen-Winkel auch einen Wert zwischen 50° bis 270°, insbesondere zwischen 80° und 200° und beispielsweise zwischen 90° und 120° aufweisen.

Der Presszonenwinkel ist vorzugsweise kleiner als der Entwässerungszonenwinkel.

Vorteilhaft kann durch einen derartigen Presszonen-Winkel der Anpressdruck, mit dem das Pressband gegen die Walze drückt, auch durch eine geringere Bandspannung erreicht werden.

Wird dabei ein Winkel in Walzenumfangsrichtung ermittelt, so wird der Winkel ab Beginn der jeweiligen Zone bis zum Ende der jeweiligen Zone in Umfangsrichtung der Walze bestimmt. Im Falle der Saugzone werden Anfang und Ende der Saugzone durch das auftretende Vakuum bestimmt. Im Falle der Blaszone werden Anfang und Ende der Blaszone beispielsweise durch die Blashaube vorgegeben. Im Falle von Bändern werden Anfang und Ende der jeweiligen Zonen durch das direkte oder indirekte Anliegen des Bandes an der Walze bestimmt. Die jeweiligen Zonen können deckungsgleich sein oder sich um maximal 10% des jeweiligen Winkels in ihrer Position und/oder ihrer Erstreckung voneinander unterscheiden.

Des Weiteren kann das Pressband auch als Mantel einer Schuhpresse ausgebildet sein.

Vorteilhaft kann durch die Ausbildung als Schuhpresse eine vergleichsweise einfache Pressanordnung in der Entwässerungsvorrichtung den notwendigen und ggf. steuerbaren Anpressdruck sicherstellen.

In einem weiteren Aspekt der Erfindung wird eine Maschine zur Herstellung einer Faserstoffbahn mit einer Faserstoffbahn-Bildungsvorrichtung wie zuvor beschrieben, vorgeschlagen, wobei die Maschine zumindest eine der Faserstoffbahn-Bildungsvorrichtung in Laufrichtung nachfolgende Trocknungsvorrichtung aufweist.

Vorteilhaft kann mittels einer der Faserstoffbahn-Bildungsvorrichtung in Laufrichtung nachfolgenden Trocknungsvorrichtung die finale Trocknung der Faserstoffbahn durchgeführt werden, sodass nach der Trocknungsvorrichtung die Faserstoffbahn ohne wesentliche Verschlechterung transportiert und weiter verarbeitet werden kann.

Weiterhin kann die Maschine eine der Faserstoffbahn-Bildungsvorrichtung zugeordnete Presswalze aufweisen, mit der die Faserstoffbahn an einer Übergabestelle auf die Trocknungsvorrichtung übertragen wird, wobei die Presswalze, welche vorzugsweise als eine Sauganpresswalze oder als eine Walze mit geschlossener Oberfläche ausgeführt ist, mit einer Linienkraft von 60 bis 120kN/m, insbesondere mit 70 bis 90kN/m angepresst wird.

Vorteilhaft kann durch einen derartigen Anpressdruck eine nachteilige Beeinflussung der voluminösen Anteile der Faserstoffbahn weitestgehend verhindert werden und zudem mittels des Anpressdruckes die Faserstoffbahn sicher in die Trocknungsvorrichtung überführt werden.

Des Weiteren kann die Maschine einen der Trocknungsvorrichtung zugeordneten Yankee-Zylinder aufweisen, wobei eine den Yankee-Zylinder in Umfangsrichtung teilweise umgebende Blashaube vorgesehen sein kann.

Vorteilhaft kann unter Verwendung eines Yankee-Zylinders eine schonende, die voluminösen Strukturen der Faserstoffbahn erhaltene Trocknung durchgeführt werden, wobei die Trocknung mittels einer Blashaube unterstützt werden kann.

Dabei versteht man unter einem Yankee-Zylinder einen Trockenzylinder, der einen Mindestdurchmesser von 3 m aufweist. Der Mindestdurchmesser kann auch 3,6 m und beispielsweise mindestens 4,5 m betragen.

Des Weiteren kann die Maschine ein TAD-System aufweisen.

Vorteilhaft kann durch eine zusätzliche Trocknung mittels eines TAD-Systems die Faserstoffbahn weiter entwässert bzw. getrocknet werden.

Weiterhin kann die Maschine eine der Trocknungsvorrichtung zugeordneten Trockenzylinder-Anordnung, umfassend zumindest einen Trockenzylinder, aufweisen.

Vorteilhaft kann durch eine derartige alternative Trocknung auch die Trocknung der Faserstoffbahn mittels einer konventionellen Trockenzylinder-Anordnung vorgenommen werden.

Des Weiteren kann die Maschine eine der Trocknungsvorrichtung zugeordnete Abnahmewalze, die als Saugwalze ausgebildet sein kann und mit der die Faserstoffbahn an der Übergabestelle in die Trocknungsvorrichtung übernommen wird, aufweisen.

Vorteilhaft kann durch eine derartige Saugwalze bzw. Pick-up-Walze eine sichere Überführung der Faserstoffbahn von der Faserstoffbahn-Bildungsvorrichtung in die Trocknungsvorrichtung vorgenommen werden.

In einem weiteren Aspekt der Erfindung wird eine Verwendung einer wie zuvor beschriebenen Entwässerungsvorrichtung in einer, zumindest einen Schrägband-Former aufweisenden, Maschine zur Herstellung einer Faserstoffbahn vorgeschlagen, wobei der Trockengehalt der Faserstoffbahn durch die Entwässerungsvorrichtung auf einen Wert von 14-60% erhöht wird. Dabei ist es auch denkbar, dass der Trockengehalt auf 25 - 55 %, ggf. auf 30 - 50 %, insbesondere auf 30 - 45 % und beispielsweise auf 35 - 45 % erhöht wird.

Vorteilhaft kann durch eine derartige Entwässerungsvorrichtung die Faserstoffbahn auf einen Trockengehalt innerhalb der Faserstoffbahn-Bildungsvorrichtung gebracht werden, der eine ausreichende und gewünschte Trocknung innerhalb der Trocknungsvorrichtung ermöglicht, sodass die Faserstoffbahn nach der Trocknungsvorrichtung weiterverarbeitungsfertig ist.

Weitere wichtige Merkmale und Vorteile der Erfindung ergeben sich aus den Unteransprüchen, aus den Zeichnungen und aus der zugehörigen Figurenbeschreibung anhand der Zeichnungen. Dabei beziehen sich gleiche Bezugszeichen auf gleiche oder ähnliche oder funktional gleiche Bauteile.

Es zeigen, jeweils schematisch:
- Fig. 1: eine mögliche Ausbildung einer Faserstoffbahn-Bildungsvorrichtung bzw. Maschine zur Herstellung einer Faserstoffbahn,
- Fig. 2: eine bevorzugte Anordnung von Pressband, Faserstoffbahn, Transportband und Entwässerungsband sowie einer Walze einer Entwässerungsvorrichtung,
- Fig. 3: eine Strukturierung der Faserstoffbahn in der Entwässerungsvorrichtung.

Eine Faserstoffbahn-Bildungsvorrichtung 100, wie in Fig. 1 gezeigt, weist einen Schrägbahn-Stoffauflauf 110 und einen Schrägband-Former 120 auf. Zudem ist eine Entwässerungsvorrichtung 130 vorgesehen, mithilfe der die zumindest teilweise Entwässerung einer mit dem Schrägband-Stoffauflauf 110 aufgebrachten Faserstoffbahn 140 in der Faserstoffbahn-Bildungsvorrichtung 100 vorgenommen werden kann.

Der Schrägband-Former 120 weist ein Transportband 150 auf, dass über mehrere Führungswalzen 160, 160' geführt wird. Das Transportband 150 weist des Weiteren einen schräg zur Horizontalen verlaufenden Teilabschnitt 170 auf, in dem der Schrägband-Stoffauflauf 110 angeordnet ist. Dabei ist unter einem schräg zur Horizontalen 172 stehenden bzw. verlaufenden Teilabschnitt 170 derjenige Abschnitt des Transportbandes 150 zu verstehen, der unter einem Winkel β derart zur Horizontalen 172 angeordnet ist, dass er in Laufrichtung 180 der Faserstoffbahn 140 ansteigt.

An dem Transportband 150 kann gegenüber dem Schrägband-Stoffauflauf 110 zumindest ein Entwässerungselement 190 angeordnet sein. Dabei wird durch ein derartiges Entwässerungselement 190 die aus dem Schrägband-Stoffauflauf 110 austretende Faserstoffsuspension entwässert und zum anderen die Formierung der Faserstoffbahn 140 aus der Faserstoffsuspension begünstigt.

Der Teilabschnitt 170 wird durch eine Umlenkwalze 200 in Laufrichtung 180 begrenzt. Nach dieser Umlenkwalze 200 kann das Transportband 150 derartig angeordnet sein, dass die Laufrichtung mit der Gravitationsrichtung 202 einen spitzen Winkel α einschließt. Mit anderen Worten hängt in dem zuvor beschriebenen Bereich die Faserstoffbahn 140 zumindest teilweise kopfüber an dem Transportband 150 und wird durch dasselbe nicht mehr gestützt oder getragen. Demzufolge kann in diesem Bereich ein Ablösen der Faserstoffbahn 140 von der Transportbahn 150 stattfinden.

Um die Entwässerung der Faserstoffbahn 140 weiter voranschreiten zu lassen, kann in dem zuvor beschriebenen Bereich zumindest ein Entwässerungselement 210 angeordnet sein. Es ist aber denkbar, dass zwischen der Umlenkwalze 200 und der Entwässerungsvorrichtung 130 weitere Entwässerungselemente 210, 210" angeordnet sind. Diese können wiederum zum einen zum Entwässern der Faserstoffbahn 140 dienen und gleichzeitig ein Ablösen der Faserstoffbahn 140 von dem Transportband 150 verhindern.

Die Entwässerungsvorrichtung 130 weist eine Walze 220, ein Entwässerungsband 230 und ein Pressband 240 auf. Im Bereich der Entwässerungsvorrichtung 130 ist das Transportband 150 zwischen dem Pressband 240 und dem Entwässerungsband 230 angeordnet. Dabei wird durch das Pressband 240 das Sandwich aus Transportband 150, Faserstoffbahn 140 und Entwässerungsband 230 gegen die Walze 220 gepresst. Dabei ist in einer bevorzugten Ausführungsform die Faserstoffbahn 140 zwischen dem Transportband und dem Entwässerungsband 230 angeordnet. Durch ein derartiges Pressband 240 kann eine sanfte Entwässerung mittels des Entwässerungsbandes 230 vorgenommen werden, wobei der durch das Pressband 240 aufgebaute Pressdruck so bemessen ist, dass die Faserstoffbahn zumindest unter teilweisem Erhalt einer voluminösen Struktur entwässert werden kann. Des Weiteren kann die Walze 220 als Saugwalze ausgebildet sein, die zudem eine Saugzone 250 aufweisen kann. Dabei kann es vorteilhaft sein, wenn ein Saugzonen-Winkel 260 in etwa einem Entwässerungszonen-Winkel und einem Presszonen-Winkel 280 entspricht. Gemäß Fig. 1 entspricht der Saugzonen-Winkel 260 dem Entwässerungszonen-Winkel 270 und dem Presszonen-Winkel 280.

Des Weiteren kann eine Blashaube 290 vorgesehen sein, mit der eine Blaszone 300 der Walze 220 mit einem Fluid, wie beispielsweise Luft, Dampf, überhitztem Dampf oder dergleichen beaufschlagt werden kann. Dabei kann ein in Walzenumfangsrichtung ermittelter Blaszonen-Winkel 310 in etwa den anderen Winkeln 270, 280, 260 entsprechen. Gemäß Fig. 1 ist der Blaszonen-Winkel 310 in etwa gleichgroß wie die zuvor genannten Winkel 260, 270, 280.

Das Entwässerungsband 230 wird über mehrere Führungswalzen 320 endlos geführt. Innerhalb einer durch das Entwässerungsband 230 aufgespannten Führungsschleife 330 können ein Entwässerungselement 340 oder mehrere Entwässerungselemente 340, 340' angeordnet sein, sodass das der Faserstoffbahn 140 entzogene Faserstoffbahn-Fluid aus dem System des Entwässerungsbandes 230 entzogen werden kann. Dabei ist das Entwässerungsband 230 als Filz ausgebildet.

In Laufrichtung 180 der Entwässerungsvorrichtung 130 nachfolgend kann eine Pressvorrichtung 350 angeordnet sein, die zwei Presswalzen 360, 360' aufweist. Dabei können das Transportband 150 und das Entwässerungsband 230 durch diese Pressvorrichtung 350 hindurchgeführt werden. Die Faserstoffbahn 140 kann dabei wieder zwischen dem Entwässerungsband 230 und dem Transportband 150 angeordnet sein. Mittels dieser Pressvorrichtung 350 ist eine weitere Entwässerung der Faserstoffbahn 140 möglich. Dabei kann mittels des durch die Pressvorrichtung 350 aufgebauten Pressdruckes ein Übergang des Faserstoffbahn-Fluides in das Entwässerungsband 230 begünstigt werden.

In Laufrichtung 180 nach der Faserstoffbahn-Bildungsvorrichtung kann eine Trocknungsvorrichtung 370 angeordnet sein. Die Trocknungsvorrichtung 370 kann beispielsweise einen Yankee-Zylinder 380 aufweisen. Dieser Yankee-Zylinder 380 kann zumindest teilweise von einer in Fig. 1 nicht gezeigten Blashaube umgeben sein, mit der die Trocknung der Faserstoffbahn 140 zusätzlich forciert werden kann. An einer Übergabestelle 390 kann die Faserstoffbahn 140 beispielsweise mittels einer Presswalze 400 von dem Transportband 150 in die Trocknungsvorrichtung 370 übergeben werden.

In Fig. 2 ist die Anordnung der Walze 220 zu dem Transportband 150, dem Entwässerungsband 230, dem Pressband 240 und der Faserstoffbahn 140 gezeigt. Dabei ist das Transportband 150 strukturiert ausgebildet, sodass es mehrere Schutzbereiche 410 und mehrere Pressbereiche 420 aufweist. In den Schutzbereichen 410 verbleibt die Faserstoffbahn 140 weitestgehend unverpresst, sodass sich in den Schutzbereichen 410 voluminöse Strukturen ausbilden können, während in den Pressbereichen 420 die Faserstoffbahn 140 verpresst wird, sodass die Pressbereiche im Wesentlichen zur strukturellen Stabilität der Faserstoffbahn 140 beitragen. Üblicherweise ist in den Schutzbereichen 410 eine erhöhte Luftdurchlässigkeit vorhanden, während die Pressbereiche 420 eine geringere Luftdurchlässigkeit aufweisen. Zudem ist in den Schutzbereichen 410 aufgrund der voluminöseren Struktur auch eine bessere Filterwirkung der durchtretenden Luft vorhanden. In einer bevorzugten Ausführungsform liegt das Entwässerungsband 230 an der Walze 220 an. Zwischen dem Entwässerungsband 230 und dem Transportband 150 ist die Faserstoffbahn 140 angeordnet und das Sandwich aus Transportband 150 Faserstoffbahn 140 und Entwässerungsband 230 wird durch das Pressband 240 gegen die Walze 220 gepresst.

Wie in Fig. 3 gezeigt, ist bei wie zuvor beschriebener Anordnung von Pressband 240, Transportband 150, Faserstoffbahn 140, Entwässerungsband 230 und Walze 220 bei einem strukturierten Transportband 150 die Herstellung einer strukturierten Faserstoffbahn 140 mit Schutzbereichen 410 und Pressbereichen 420 möglich. Dabei kann sich Faserstoffbahn-Material in den Schutzbereichen 410, insbesondere während der Auftragung der Faserstoffsuspension mittels des Schrägband-Stoffauflaufs, vermehrt ansammeln, das zudem weitestgehend gegenüber der Verpressung mittels des Pressbandes 240, sowie ggf. auch mittels der Presswalze 400 unter zumindest teilweiser Beibehaltung der voluminösen Struktur geschützt ist. Vorteilhaft tritt dabei, da die Faserstoffbahn 140 durch den Schrägband-Stoffauflauf 110 direkt auf das Transportband 150 aufgetragen wird, und damit die Schutzbereiche vermehrt mit Faserstoffbahn-Material angefüllt werden, kein Auseinanderziehen der Faserstoffbahn 140 in den Schutzbereichen 410 auf, wie dies beispielsweise beim TAD-Verfahren auftreten kann. Bei dem TAD-Verfahren wird die Faserstoffbahn von einem weitestgehend planaren Transportband auf ein strukturiertes Band während der TAD-Trocknung übertragen. Aufgrund dieser Übertragung der im Wesentlichen planar ausgebildeten Faserstoffbahn auf ein strukturiertes Band tritt vor allem in den Kavitäten des strukturierten Bandes ein Auseinanderziehen der Faserstoffbahn ein, sodass in den Kavitäten zwar eine voluminöse Struktur beibehalten werden kann, jedoch das Faserstoffbahn-Material ausgedünnt wird, da nun mehr Oberfläche mit der planaren Faserstoffbahn bedeckt werden muss. Im Gegensatz dazu weist das erfindungsgemäße Verfahren gerade in den Schutzbereichen 410 eine Anhäufung des Faserstoffbahn-Materials auf, sodass der Einsatz von derartig hergestellten Faserstoffbahnen 140 beispielsweise als Filtermedien vorteilhaft ist.

## Patentansprüche

1. Faserstoffbahn-Bildungsvorrichtung mit einem Schrägband-Former (120), einem Schrägband-Stoffauflauf (110) und einer Entwässerungsvorrichtung (130),
wobei der Schrägband-Former (120) zumindest ein die Faserstoffbahn (140) in Laufrichtung (180) derselben transportierendes Transportband (150) mit einem schräg zur Horizontalen (172) verlaufenden Teilabschnitt (170) aufweist, in dem der Schrägband-Stoffauflauf (110) angeordnet ist, mittels dem eine Faserstoffsuspension auf das Transportband (150) aufgebracht werden kann,
wobei die Entwässerungsvorrichtung (130) eine Walze (220), ein an der Walze (220) anliegendes Entwässerungsband (230) und ein gegen die Walze (220) pressendes Pressband (240) aufweist,
wobei das Entwässerungsband (230) als Filz ausgebildet und über mehrere Führungswalzen (320) endlos geführt ist, und
wobei die Faserstoffbahn (140) im Bereich der Entwässerungsvorrichtung (130) zwischen dem Entwässerungsband (230) und dem Pressband (240) angeordnet ist, **dadurch gekennzeichnet, dass**
das Transportband (150) im Bereich der Entwässerungsvorrichtung (130) im Sandwich zwischen dem Entwässerungsband (230) und dem Pressband (240) angeordnet ist, wobei die Faserstoffbahn (140) während des Durchlaufens durch die Entwässerungsvorrichtung (130) auf dem Transportband (150) verbleibt.

2. Faserstoffbahn-Bildungsvorrichtung nach einem der vorhergehenden Ansprüche, wobei die Entwässerungsvorrichtung (130) zumindest ein weiteres Bauteil aus folgender Gruppe aufweist:
eine die Walze (220) in Umfangsrichtung teilweise umgebende Blashaube (290) zur Beaufschlagung zumindest einer von der Blashaube (290) umgebenden Blaszone (300) der Walze (220) mit einem Fluid, wobei ein in Walzenumfangsrichtung ermittelter Blaszonen-Winkel (310) einen Wert von 10° bis 270° einnimmt,
eine zusätzliche, in Laufrichtung (180) nach der Walze (220) angeordnete Pressvorrichtung (350).

3. Faserstoffbahn-Bildungsvorrichtung nach einem der vorhergehenden Ansprüche, wobei die Entwässerungsvorrichtung (130) zumindest eine Eigenschaft aus folgender Gruppe aufweist:
eine Positionierung der Entwässerungsvorrichtung (130) in Laufrichtung (180) nach dem Schrägband-Stoffauflauf (110), wobei zwischen dem Schrägband-Stoffauflauf (110) und der Entwässerungsvorrichtung (130) zumindest ein Entwässerungselement (190) angeordnet ist,
eine Positionierung der Entwässerungsvorrichtung (130) in Laufrichtung (180) nach einer Umlenkwalze (200), die den schräg zur Horizontalen (172) verlaufenden Teilabschnitt (170) in Laufrichtung (180) begrenzt, wobei in Laufrichtung (180) nach der Umlenkwalze (200) die Faserstoffbahn (140) derart angeordnet ist, dass die Laufrichtung (180) und die Gravitationsrichtung (202) einen spitzen Winkel (α) einschließt, wobei zwischen der Umlenkwalze (200) und der Entwässerungsvorrichtung (130) zumindest ein Entwässerungselement (210,210', 210") angeordnet sein kann,
eine derartige Positionierung der Entwässerungsvorrichtung (130), dass die Umlenkwalze (200) die Walze (220) der Entwässerungsvorrichtung (130) ist,
eine derartige Positionierung der Entwässerungseinrichtung (130), dass die Faserstoffbahn (140) an dem Entwässerungsband (230) anliegt und das Transportband (150) an dem Pressband (240).

4. Faserstoffbahn-Bildungsvorrichtung nach einem der vorhergehenden Ansprüche, wobei das Transportband (150) zumindest eine Eigenschaft aus folgender Gruppe aufweist:
eine zur Faserstoffbahn (140) hin orientierte, strukturierte Oberfläche, die Kavitäten und Erhebungen aufweist, wobei die Kavitäten Schutzbereiche (410) und die Erhebungen Pressbereiche (420) bilden,
eine zur Faserstoffbahn (140) hin orientierte, strukturierte Oberfläche, die Kavitäten und Erhebungen aufweist, wobei die Kavitäten Schutzbereiche (410) und die Erhebungen Pressbereiche (420) bilden, mit einem Schutzbereich (410) von größer 60%, bezogen auf 100% einer gedachten, gegenüber der strukturierten Oberfläche angeordneten planaren Referenzfläche,
eine zur Faserstoffbahn (140) hin orientierte, strukturierte Oberfläche, die Kavitäten und Erhebungen aufweist, wobei die Kavitäten Schutzbereiche (410) und die Erhebungen Pressbereiche (420) bilden, mit einem Pressbereich (420) von kleiner 40%, bezogen auf 100% einer gedachten, gegenüber der strukturierten Oberfläche angeordneten planaren Referenzfläche,
eine derartig schräg zur Horizontalen (172) verlaufenden Teilabschnitt (170), dass der Teilabschnitt (170) zur Horizontalen (172) unter einem spitzen Winkel (β) von im Wesentlichen größer 0° bis 45° verläuft.

5. Faserstoffbahn-Bildungsvorrichtung nach einem der vorhergehenden Ansprüche, wobei die Walze (220) der Entwässerungsvorrichtung (130) zumindest eine Eigenschaft aus folgender Gruppe aufweist:
eine Ausbildung als Saugwalze,
eine Ausbildung als Saugwalze mit einer sich in Umfangsrichtung teilweise erstreckenden Saugzone (250), wobei ein in Walzenumfangsrichtung ermittelter Saugzonen-Winkel (260) einen Wert von 10° bis 270 ° einnimmt.

6. Faserstoffbahn-Bildungsvorrichtung nach einem der vorhergehenden Ansprüche,
wobei das Entwässerungsband (230) eine durch eine Umschlingung um die Walze definierte Entwässerungszone mit einem in Walzenumfangsrichtung ermittelten Entwässerungszonen-Winkel (270) von 10° bis 270° aufweist.

7. Faserstoffbahn-Bildungsvorrichtung nach einem der vorhergehenden Ansprüche, wobei das Pressband (240) zumindest eine Eigenschaft aus folgender Gruppe aufweist:
eine Bandspannung von 10-80 kN/m,
einen Anpressdruck an die Walze (220) von mehr als 20 kPa,
eine offene Fläche von mindestens 25%, bezogen auf 100% einer gedachten, gegenüber dem Pressband (240) angeordneten planaren Referenzfläche,
eine Pressfläche von mindestens 10%, bezogen auf 100% einer gedachten, gegenüber dem Pressband (240) angeordneten planaren Referenzfläche,
eine durch eine Umschlingung um die Walze (220) definierte Presszone mit einem in Walzenumfangsrichtung ermittelten Presszonen-Winkel (280) von 10° bis 270 °,
eine Ausbildung als Mantel einer Schuhpresse.

8. Maschine zur Herstellung einer Faserstoffbahn (140) mit einer Faserstoffbahn-Bildungsvorrichtung (100) nach einem der Ansprüche 1 bis 7,
wobei die Maschine zumindest eine Vorrichtung aus folgender Gruppe aufweist:
eine der Faserstoffbahn-Bildungsvorrichtung (100) in Laufrichtung nachfolgende Trocknungsvorrichtung (370),
eine der Faserstoffbahn-Bildungsvorrichtung (100) in Laufrichtung nachfolgende Trocknungsvorrichtung (370) sowie eine der Faserstoffbahn-Bildungsvorrichtung (100) zugeordnete Presswalze (400), mit der die Faserstoffbahn (140) an der Übergabestelle (390) auf die Trocknungsvorrichtung (370) übertragen wird, wobei die Presswalze (400) mit einer Linienkraft von 60 bis 120 kN/m angepresst wird,
eine der Faserstoffbahn-Bildungsvorrichtung (100) in Laufrichtung nachfolgende Trocknungsvorrichtung (370) sowie einen der Trocknungsvorrichtung (370) zugeordneten Yankee-Zylinder (380),
eine der Faserstoffbahn-Bildungsvorrichtung (100) in Laufrichtung nachfolgende Trocknungsvorrichtung (370) sowie einen der Trocknungsvorrichtung (370) zugeordneten Yankee-Zylinder (380) sowie eine den Yankee-Zylinder (380) in Umfangsrichtung teilweise umgebende Blashaube,
ein TAD-System,
eine der Faserstoffbahn-Bildungsvorrichtung (100) in Laufrichtung nachfolgende Trocknungsvorrichtung (370) sowie eine der Trocknungsvorrichtung (370) zugeordnete Trockenzylinder-Anordnung, umfassend zumindest einen Trockenzylinder,
eine der Faserstoffbahn-Bildungsvorrichtung (100) in Laufrichtung nachfolgende Trocknungsvorrichtung (370) sowie eine der Trocknungsvorrichtung (370) zugeordnete Abnahmewalze, die als Saugwalze ausgebildet sein kann und mit der die Faserstoffbahn (140) an einer Übergabestelle (390) in die Trocknungsvorrichtung (370) übernommen wird.

9. Verwendung einer Faserstoffbahn-Bildungsvorrichtung nach einem der Ansprüche 1 bis 7 in einer, zumindest einen Schrägband-Former (120) aufweisenden, Maschine zur Herstellung einer Faserstoffbahn (140), wobei der Trockengehalt der Faserstoffbahn (140) durch die Entwässerungsvorrichtung (130) auf einen Wert von 14-60% erhöht wird.

## Claims

1. Fibrous web forming device having a bias belt former (120), a bias belt headbox (110) and a de-watering device (130),
wherein the bias belt former (120) has at least one transport belt (150) that transports the fibrous web (140) in the running direction (180) of the latter and has a sub-portion (170) which runs obliquely to the horizontal (172) and in which the bias belt headbox (110) is disposed, a fibrous suspension being able to be deposited on the transport belt (150) by means of said bias belt headbox (110); wherein the de-watering device (130) has a roller (220), a de-watering belt (230) bearing on the roller (220), and a press belt (240) pressing against the roller (220);
wherein the de-watering belt (230) is configured as a felt and is guided continuously over a plurality of guide rollers (320); and
wherein the fibrous web (140) in the region of the de-watering device (130) is disposed between the de-watering belt (230) and the press belt (240), **characterized in that**
the transport belt (150) in the region of the de-watering device (130) is disposed in the sandwich between the de-watering belt (230) and the press belt (240), wherein the fibrous web (140) when running through the de-watering device (130) remains on the transport belt (150).

2. Fibrous web forming device according to the preceding claim,
wherein the de-watering device (130) has at least one further component from the following group:
a blower hood (290) which in the circumferential direction partially surrounds the roller (220) so as to impinge with a fluid at least one blowing zone (300) of the roller (220) that is surrounded by the blower hood (290), wherein a blowing zone angle (310), determined in the circumferential direction of the roller, assumes a value of 10° to 270°;
an additional press device (350) which in the running direction (180) is disposed after the roller (220) .

3. Fibrous web forming device according to one of the preceding claims,
wherein the de-watering device (130) has at least one characteristic from the following group:
a positioning of the de-watering device (130) in the running direction (180) after the bias belt headbox (110), wherein at least one de-watering element (190) is disposed between the bias belt headbox (110) and the de-watering device (130);
a positioning of the de-watering device (130) in the running direction (180) after a deflection roller (200) which in the running direction (180) delimits the sub-portion (170) running obliquely to the horizontal (172), wherein the fibrous web (140) in the running direction (180) after the deflection roller (200) is disposed in such a manner that the running direction (180) and the direction of gravity (202) enclose an acute angle (α), wherein at least one de-watering element (210, 210', 210'') can be disposed between the deflection roller (200) and the de-watering device (130);
a positioning of the de-watering device (130) in such a manner that the deflection roller (200) is the roller (220) of the de-watering device (130);
a positioning of the de-watering installation (130) in such a manner that the fibrous web (140) bears on the de-watering belt (230) and the transport belt (150) bears on the press belt (240).

4. Fibrous web forming device according to one of the preceding claims,
wherein the transport belt (150) has at least one characteristic from the following group:
a structured surface which is oriented towards the fibrous web (140) and has cavities and elevations, wherein the cavities form protection regions (410) and the elevations form press regions (420);
a structured surface which is oriented towards the fibrous web (140) and has cavities and elevations, wherein the cavities form protection regions (410) and the elevations form press regions (420), having a protection region (410) of more than 60% in terms of 100% of an imaginary planar reference face disposed opposite the structured surface;
a structured surface which is oriented towards the fibrous web (140) and has cavities and elevations, wherein the cavities form protection regions (410) and the elevations form press regions (420), having a press region (420) of less than 40% in terms of 100% of an imaginary planar reference face disposed opposite the structured surface;
a sub-portion (170) running obliquely to the horizontal (172) in such a manner that the sub-portion (170) in relation to the horizontal (172) runs at an acute angle (β) of substantially more than 0° to 45°.

5. Fibrous web forming device according to one of the preceding claims,
wherein the roller (220) of the de-watering device (130) has at least one characteristic from the following group:
a configuration as a suction roller;
a configuration as a suction roller having a suction zone (250) which extends partially in the circumferential direction, wherein a suction zone angle (260), determined in the circumferential direction of the roller, assumes a value of 10° to 270°.

6. Fibrous web forming device according to one of the preceding claims,
wherein the de-watering belt (230) has a de-watering zone which is defined by a wrapping about the roller and has a de-watering zone angle (270), determined in the circumferential direction of the roller, of 10° to 270°.

7. Fibrous web forming device according to one of the preceding claims,
wherein the press belt (240) has at least one characteristic from the following group:
a belt tension of 10-80 kN/m;
a contact pressure on the roller (220) of more than 20 kPa;
an open face of at least 25% in terms of 100% of an imaginary planar reference face disposed opposite the press belt (240);
a press face of at least 10% in terms of 100% of an imaginary planar reference face disposed opposite the press belt (240);
a press zone defined by a wrapping about the roller (220), having a press zone angle (280), determined in the circumferential direction of the roller, of 10° to 270°;
a configuration as a cover of a shoe press.

8. Machine for producing a fibrous web (140), having a fibrous web forming device (100) according to one of Claims 1 to 7,
wherein the machine has at least one device from the following group:
a drying device (370) which in the running direction is downstream of the fibrous web forming device (100);
a drying device (370) which in the running direction is downstream of the fibrous web forming device (100), and a press roller (400) which is assigned to the fibrous web forming device (100) and by way of which the fibrous web (140) at the transfer point (390) is transferred onto the drying device (370), wherein the press roller (400) is pressed on with a linear force of 60 to 120 kN/m;
a drying device (370) which in the running direction is downstream of the fibrous web forming device (100), and a Yankee cylinder (380) which is assigned to the drying device (370);
a drying device (370) which in the running direction is downstream of the fibrous web forming device (100), and a Yankee cylinder (380) which is assigned to the drying device (370), and a blower hood which in the circumferential direction partially surrounds the Yankee cylinder (380);
a TAD system;
a drying device (370) which in the running direction is downstream of the fibrous web forming device (100), and a drying cylinder assembly which is assigned to the drying device (370) and comprises at least one drying cylinder;
a drying device (370) which in the running direction is downstream of the fibrous web forming device (100), and a take-off roller which is assigned to the drying device (370) and can be configured as a suction roller and by way of which the fibrous web (140) at a transfer point (390) is passed into the drying device (370).

9. Use of a fibrous web forming device according to one of Claims 1 to 7 in a machine for producing a fibrous web (140) that has at least one bias belt former (120), wherein the dry content of the fibrous web (140) by way of the de-watering device (130) is increased to a value of 14-60%.

## Revendications

1. Dispositif de formation de bande de matière fibreuse comprenant un moyen de formation à bande oblique (120), une caisse de tête à bande oblique (110) et un dispositif d'élimination d'eau (130),
le moyen de formation à bande oblique (120) présentant au moins une bande de transport (150) transportant la bande de matière fibreuse (140) dans sa direction d'avance (180), laquelle bande de transport est dotée d'une section partielle (170) s'étendant de manière oblique par rapport à l'horizontale (172), section partielle dans laquelle est disposée la caisse de tête à bande oblique (110), au moyen de laquelle une suspension de matière fibreuse peut être appliquée sur la bande de transport (150),
le dispositif d'élimination d'eau (130) présentant un cylindre (220), une bande d'élimination d'eau (230) s'appuyant contre le cylindre (220) et une bande de pressage (240) pressant contre le cylindre (220),
la bande d'élimination d'eau (230) étant réalisée sous forme de feutre et étant guidée sans fin par le biais de plusieurs cylindres de guidage (320), et
la bande de matière fibreuse (140) étant disposée dans la région du dispositif d'élimination d'eau (130) entre la bande d'élimination d'eau (230) et la bande de pressage (240),
**caractérisé en ce que**
la bande de transport (150) est disposée dans la région du dispositif d'élimination d'eau (130) en sandwich entre la bande d'élimination d'eau (230) et la bande de pressage (240), la bande de matière fibreuse (140) demeurant sur la bande de transport (150) pendant le passage à travers le dispositif d'élimination d'eau (130) .

2. Dispositif de formation de bande de matière fibreuse selon l'une des revendications précédentes,
le dispositif d'élimination d'eau (130) présentant au moins un autre composant parmi le groupe suivant :
un capot de soufflage (290) entourant partiellement le cylindre (220) dans la direction circonférentielle et servant à soumettre au moins une zone de soufflage (300), entourée par le capot de soufflage (290), du cylindre (220) à l'action d'un fluide, un angle de zone de soufflage (310) déterminé dans la direction circonférentielle du cylindre adoptant une valeur de 10° à 270°,
un dispositif de pressage (350) supplémentaire, disposé après le cylindre (220) dans la direction d'avance (180).

3. Dispositif de formation de bande de matière fibreuse selon l'une des revendications précédentes,
le dispositif d'élimination d'eau (130) présentant au moins une caractéristique parmi le groupe suivant :
un positionnement du dispositif d'élimination d'eau (130) après la caisse de tête à bande oblique (110) dans la direction d'avance (180), au moins un élément d'élimination d'eau (190) étant disposé entre la caisse de tête à bande oblique (110) et le dispositif d'élimination d'eau (130),
un positionnement du dispositif d'élimination d'eau (130) après un cylindre de renvoi (200) dans la direction d'avance (180), lequel cylindre de renvoi limite, dans la direction d'avance (180), la section partielle (170) s'étendant de manière oblique par rapport à l'horizontale (172), la bande de matière fibreuse (140) étant disposée après le cylindre de renvoi (200) dans la direction d'avance (180), de telle sorte que la direction d'avance (180) et la direction de la gravité (202) forment un angle aigu (α), au moins un élément d'élimination d'eau (210, 210', 210") pouvant être disposé entre le cylindre de renvoi (200) et le dispositif d'élimination d'eau (130),
un positionnement du dispositif d'élimination d'eau (130), de telle sorte que le cylindre de renvoi (200) soit le cylindre (220) du dispositif d'élimination d'eau (130),
un positionnement du dispositif d'élimination d'eau (130), de telle sorte que la bande de matière fibreuse (140) s'appuie contre la bande d'élimination d'eau (230) et la bande de transport (150) contre la bande de pressage (240) .

4. Dispositif de formation de bande de matière fibreuse selon l'une des revendications précédentes,
la bande de transport (150) présentant au moins une caractéristique parmi le groupe suivant :
une surface structurée, orientée vers la bande de matière fibreuse (140), laquelle surface présente des cavités et des rehaussements, les cavités formant des régions de protection (410) et les rehaussements formant des régions de pressage (420),
une surface structurée, orientée vers la bande de matière fibreuse (140), laquelle surface présente des cavités et des rehaussements, les cavités formant des régions de protection (410) et les rehaussements formant des régions de pressage (420), avec une région de protection (410) de plus de 60%, par rapport à 100% d'une surface de référence plane imaginaire disposée vis-à-vis de la surface structurée,
une surface structurée, orientée vers la bande de matière fibreuse (140), laquelle surface présente des cavités et des rehaussements, les cavités formant des régions de protection (410) et les rehaussements formant des régions de pressage (420), avec une région de pressage (420) de moins de 40%, par rapport à 100% d'une surface de référence plane imaginaire disposée vis-à-vis de la surface structurée,
une section partielle (170) s'étendant de manière oblique par rapport à l'horizontale (172), de telle sorte que la section partielle (170) s'étende par rapport à l'horizontale (172) suivant un angle aigu (β) sensiblement de plus de 0° à 45°.

5. Dispositif de formation de bande de matière fibreuse selon l'une des revendications précédentes,
le cylindre (220) du dispositif d'élimination d'eau (130) présentant au moins une caractéristique parmi le groupe suivant :
une configuration sous forme de cylindre aspirant,
une configuration sous forme de cylindre aspirant doté d'une zone d'aspiration (250) s'étendant partiellement dans la direction circonférentielle, un angle de zone d'aspiration (260) déterminé dans la direction circonférentielle du cylindre adoptant une valeur de 10° à 270°.

6. Dispositif de formation de bande de matière fibreuse selon l'une des revendications précédentes,
la bande d'élimination d'eau (230) présentant une zone d'élimination d'eau définie par un enroulement autour du cylindre, laquelle zone présente un angle de zone d'élimination d'eau (270), déterminé dans la direction circonférentielle du cylindre, de 10° à 270°.

7. Dispositif de formation de bande de matière fibreuse selon l'une des revendications précédentes,
la bande de pressage (240) présentant au moins une caractéristique parmi le groupe suivant :
une tension de bande de 10-80 kN/m,
une pression d'appui sur le cylindre (220) de plus de 20 kPa,
une surface ouverte d'au moins 25%, par rapport à 100% d'une surface de référence plane imaginaire disposée vis-à-vis de la bande de pressage (240),
une surface de pressage d'au moins 10%, par rapport à 100% d'une surface de référence plane imaginaire disposée vis-à-vis de la bande de pressage (240),
une zone de pressage définie par un enroulement autour du cylindre (220), laquelle zone présente un angle de zone de pressage (280), déterminé dans la direction circonférentielle du cylindre, de 10° à 270°,
une configuration sous forme d'enveloppe d'une presse à sabot.

8. Machine permettant de fabriquer une bande de matière fibreuse (140) comprenant un dispositif de formation de bande de matière fibreuse (100) selon l'une des revendications 1 à 7,
la machine présentant au moins un dispositif parmi le groupe suivant :
un dispositif de séchage (370) suivant le dispositif de formation de bande de matière fibreuse (100) dans la direction d'avance,
un dispositif de séchage (370) suivant le dispositif de formation de bande de matière fibreuse (100) dans la direction d'avance ainsi qu'un cylindre de pressage (400) associé au dispositif de formation de bande de matière fibreuse (100), cylindre de pressage à l'aide duquel la bande de matière fibreuse (140) est transmise au dispositif de séchage (370) au point de transfert (390), le cylindre de pressage (400) étant pressé avec une force linéaire de 60 à 120 kN/m,
un dispositif de séchage (370) suivant le dispositif de formation de bande de matière fibreuse (100) dans la direction d'avance ainsi qu'un cylindre yankee (380) associé au dispositif de séchage (370),
un dispositif de séchage (370) suivant le dispositif de formation de bande de matière fibreuse (100) dans la direction d'avance ainsi qu'un cylindre yankee (380) associé au dispositif de séchage (370) ainsi qu'un capot de soufflage entourant partiellement le cylindre yankee (380) dans la direction circonférentielle,
un système TAD (séchage par air traversant),
un dispositif de séchage (370) suivant le dispositif de formation de bande de matière fibreuse (100) dans la direction d'avance ainsi qu'un ensemble de cylindres de séchage associé au dispositif de séchage (370), lequel ensemble comprend au moins un cylindre de séchage,
un dispositif de séchage (370) suivant le dispositif de formation de bande de matière fibreuse (100) dans la direction d'avance ainsi qu'un cylindre d'enlèvement associé au dispositif de séchage (370), lequel cylindre d'enlèvement peut être réalisé sous forme de cylindre aspirant et à l'aide duquel la bande de matière fibreuse (140) est reprise dans le dispositif de séchage (370) en un point de transfert (390).

9. Utilisation d'un dispositif de formation de bande de matière fibreuse selon l'une des revendications 1 à 7 dans une machine, présentant au moins un moyen de formation à bande oblique (120), permettant de fabriquer une bande de matière fibreuse (140), la teneur en matière sèche de la bande de matière fibreuse (140) étant augmentée à une valeur de 14-60% au moyen du dispositif d'élimination d'eau (130).
